# EUROPÄISCHE PATENTSCHRIFT

(11) **EP 0 235 767 B1**
(45) Veröffentlichungstag und Bekanntmachung des Hinweises auf die Patenterteilung: **18.04.1990**
(21) Anmeldenummer: 87102851.0
(22) Anmeldetag: 27.02.1987
(51) Int. Cl.: E03F 5/16

(54) **Absperreinrichtung für Flüssigkeiten**
Blocking device for liquids
Dispositif de blocage pour liquides

(30) Priorität: 05.03.1986 CH 908/86
(43) Veröffentlichungstag der Anmeldung: 09.09.1987
(73) Patentinhaber: Wenger, Paul, CH-6911 Comano (CH)
(72) Erfinder: Wenger, Paul, CH-6911 Comano (CH)
(74) Vertreter: Keller, René, Dr.

(56) Entgegenhaltungen:
- DE-A- 1 941 891
- GB-A- 2 129 027
- US-A- 1 351 677

## Beschreibung

Die Erfindung bezieht sich auf eine Absperreinrichtung für Flüssigkeiten der im Oberbegriff des Anspruchs 1 angegebenen Gattung.

Eine Einrichtung dieser Gattung ist aus der GB-A 2 129 027 bekannt. Bei dieser bekannten Einrichtung ist das Verschlussstück durch eine kleine Kraft in Schliesslage gehalten. Dazu dient ein Gegengewicht. Dabei ist die Konstruktion so, dass sich auf dem Gegengewicht keine Verunreinigungen ansammeln können, welche die das Verschlussstück in Schliesslage haltende Kraft erhöhen würden.

Wird die bekannte Einrichtung in Gullys verwendet, so gelangt Oel oder Benzin, das bei einem Oelunfall auf die Strasse oder auf ein Grundstück fliesst, auf demselben Weg wie Niederschlagswasser durch den Strassenablauf und die Einlaufschächte der Kanalisation in deren Rohrnetz, bevor die Ausbreitung des Oels oder Benzins auf der Strasse oder dem Grundstück verhindert werden könnte. Von der Kanalisation gelangt das Oel in offene Gewässer, und zwar wegen im Rohmetz verbleibender Oel- oder Benzinrückstände während einer längeren Zeit. Das hat die hinreichend bekannten, schwerwiegenden Folgeerscheinungen, die bisher auch mit aufwendigen Mitteln nur begrenzt vermeidbar waren.

Hier will die Erfindung Abhilfe schaffen. Die Erfindung, wie sie in den Patentansprüchen angegeben ist, löst die Aufgabe, eine Absperreinrichtung für Flüssigkeiten zu schaffen, die beim Auftreten einer beliebigen Menge einer Flüssigkeit geringerer Dichte sperrt und beim Auftreten einer Flüssigkeit höherer Dichte öffnet. Wenn die Einrichtung bei einem Gully, d. h. im oberen Ende eines Einlaufschachtes einer Kanalisation verwendet wird, wobei die Flüssigkeit höherer Dichte Wasser, diejenige geringerer Dichte Oel oder Benzin ist, handelt es sich um eine besonders für die Zwecke des Gewässerschutzes geeignete Oelsperre. Jedoch ist dies offenbar nicht die einzige Brauchbarkeit der Einrichtung, zumal z. B. bei Betriebsstörungen in chemischen Anlagen u. U. das Einlaufen einer anderen Flüssigkeit als der bestimmungsgemässen in eine Leitung vermieden werden muss, wozu die erfindungsgemässe Einrichtung verwendbar ist, wenn die andere Flüssigkeit eine niedrigere Dichte hat als jene. Das Absperrorgan der Einrichtung wirkt auch als Geruchsverschluss und als Rückschlagventil. Bei einer besonderen Ausführungsart der Erfindung wirkt die Flüssigkeit geringerer Dichte zusätzlich in Schliessrichtung des Verschlussstückes. Bei Weiterbildungen dieser Ausführungsart kann die Wirkung als Rückschlagventil beibehalten oder aufgehoben werden.

Die durch die Erfindung erzielten Vorteile sind im wesentlichen darin zu sehen, dass die Sperre bei einer beliebig grossen Menge der weniger dichten Flüssigkeit wirkt. Dabei ist die erfindungsgemässe Einrichtung konstruktiv einfach und leicht zu reinigen. Sie kann als ein in das obere Ende des Einlaufschachtes einsetzbarer und leicht herausnehmbarer Einsatz aus Gusseisen oder Kunststoff ausgeführt werden. Für die Flüssigkeit höherer Dichte besteht, besonders wenn das Absperrorgan, wie bevorzugt, ein Klappventil ist, im Falle von Wasser praktisch keine Vereisungsgefahr.

Im folgenden wird die Erfindung anhand einer lediglich einen Ausführungsweg darstellende Zeichnung näher erläutert.

Die einzige Figur zeigt einen vertikalen Schnitt durch eine Absperreinrichtung für Flüssigkeiten zur Verwendung als Oelsperre im oberen Ende eines Ablaufschachtes einer Kanalisation.

Die dargestellte Einrichtung ist als in das obere Ende eines nur teilweise dargestellten Einlaufschachtes I einsetzbarer Einsatz 2 mit rechteckigem Grundriss ausgeführt, der in seinem grundsätzlichen Aufbau aus folgenden Teilen besteht: Eine oben offene, erste Kammer 4 unter dem Schleusenrost 5 des Einlaufschachtes I, eine geschlossene zweite Kammer 7, eine Trennwand 8 zwischen den beiden Kammern 4 und 7, ein Ueberlauf 10 der ersten Kammer 4, der durch eine Durchlassöffnung im obersten Teil der Trennwand 8 gebildet ist, ein als Klappenventil ausgebildetes Auslassventil 12 mit einer Klappe 13 und einem Klappensitz 14 am Boden 15 der ersten Kammer 4 und eine über einen Klappensitz 16 am Boden 17 der zweiten Kammer 7 angeordnete Klappe 19, wobei die in der dargestellten Ruhelage geschlossenen Klappen 13 und 19 fest miteinander verbunden und um eine horizontale, an der Trennwand 8 angeordnete, gemeinsame Klappenachse 20 schwenkbar sind.

Der Boden 15 der ersten Kammer 4 und der Boden 17 der zweiten Kammer 7 sind symmetrisch in Bezug auf die Ebene der Trennwand 8, ausgehend von der Klappenachse 20, schräg abwärts angeordnet. Unter der zweiten Kammer 7 befindet sich ein durch eine mit der Trennwand 8 nahezu fluchtende Wand 22 und eine weitere Wand 23 begrenzter Raum 34, der eine an die Oeffnung des Sitzes 16 anschliessende Oeffnung 25 hat und durch eine Oeffnung 26 am unteren Ende der Wand 22 mit einem Raum 27 unter der ersten Kammer 4 in Verbindung steht.

In der ersten Kammer 4 ist an der Eingangsseite des Ueberlaufs 10 eine Kappe 30 angebracht, die unten offen und an ihren seitlichen Rändern und an ihrem oberen Rand mit der Trennwand 8 verbunden ist, um zu verhindern, dass Spritzwasser aus der ersten Kammer 4 über den Ueberlauf 10 in die zweite Kammer 7 gelangt. An der Auslaufseite des Ueberlaufs 10 eine hängende, Rückschlagklappe 31 angeordnet. Die erste Kammer 4 ist nach Wegnahme des Schleusenrostes 5, die zweite Kammer 7 ist nach Entfernen eines wasserdicht schliessenden Verschlussstückes 33 zugänglich.

Die Klappe 13 des Auslassventils 12 ist unter dem Klappensitz 14, die Klappe 19 ist oberhalb ihres Klappensitzes 16 angeordnet. Demgemäss beaufschlagt eine Flüssigkeit in der ersten Kammer 4 die Klappe 13 des Auslassventils 12 in Oeffnungsrichtung, und eine Flüssigkeit in der zweiten Kammer 7 beaufschlagt die zweite Klappe 19 in Schliessrichtung. Die beiden Klappen 13 und 19 sind nachgiebig in Schliesslage gehalten, indem die Klappe 13 des Auslassventils 12 leichter ausgeführt ist als die Klappe 19 (wie in der Zeichnung durch den Dickenunterschied der Klappen 13 und 19 zum Ausdruck kommt). Dabei ist der Gewichtsunterschied der beiden Klappen 13 und 19 so bemessen, dass das sie durch die Schwerkraft in Schliesslage haltende Drehmoment durch das in Oeffnungsrichtung wirkende Drehmoment überwunden wird, das der auf die Klappe 13 wirkende Druck einer Wasserfüllung der ersten Kammer 4 ausübt, bevor das Niveau der Füllung den Ueberlauf 10 erreicht, aber nicht überwunden wird, wenn die erste Kammer 4 vollständig mit Oel oder Benzin gefüllt ist, das auch noch in einer Schicht verhältnismässig geringer Dicke über dem Schleusenrost 5 steht, wie das der Fall ist, wenn Oel oder Benzin auf der Strasse fliesst.

Damit ergibt sich folgende Wirkungsweise der Sperreinrichtung: Wenn Wasser durch den Schleusenrost 5 in die erste Kammer 4 läuft, öffnet das Auslassventil 12 bevor der Wasserstand die Höhe des Ueberlaufs 10 erreichen kann. Wenn jedoch Oel oder Benzin in die erste Kammer 4 fliesst, bleibt das Auslassventil 12 geschlossen. Sobald der Oel- bzw. Benzinstand die Höhe des Ueberlaufs 10 erreicht hat, fliesst weiteres in die erste Kammer 4 gelangendes Oel bzw. Benzin über den Ueberlauf 10 in die zweite Kammer 7 und beaufschlagt dort die zweite Klappe 19, wodurch die beiden, fest miteinander verbundenen Klappen 13 und 19 zusätzlich in Schliesslage belastet werden, so dass auch eine über dem Schleusenrost 5 stehende, den hydrostatischen Druck erhöhende Oel- oder Bezinschicht die Klappe 18 des Auslassventils 12 nicht zu öffenen vermag. Nach dem Oelunfall wird der Einsatz 2 aus dem Einlaufschacht I herausgenommen, entleert und gereinigt oder die Kammern 4 und 7 werden nach Wegnahme des Schleusenrostes 5 und des Verschlussstückes 33 ausgepumpt.

Konstruktiv bilden die zweite Klappe 19 und deren Sitz 16 ein zweites Ventil, jedoch ist dasselbe nicht als ein Absperrorgan sondern nur zur Verbesserung oder ergänzenden Sicherung der Sperrwirkung gegen Oel oder Benzin verwendet, indem der Druck am Boden 16 der zweiten Kammer 7 eine zusätzliche Kraft in Schliessrichtung auf das Auslassventil 12 ausübt, wenn die zweite Kammer 7 eine Flüssigkeit enthält, was - wie oben beschrieben - nur möglich ist, wenn Oel oder Benzin, nicht aber, wenn Wasser in die erste Kammer 4 fliesst. Demnach kann die Einrichtung grundsätzlich auch ohne die zweite Kammer 7 ausgeführt werden, wobei die Klappe 13 des Auslassventils 12 durch ein Gegengewicht (oder eine Feder) in Schliesslage gehalten werden kann, so dass sie nachgibt, bevor Wasser in der einzigen Kammer die Höhe des Schleusenrostes erreicht (z.B., wenn die Kammer etwa zur Hälfte gefüllt ist), aber nicht nachgibt, wenn die Kammer vollständig mit Oel oder Benzin gefüllt ist, das auch noch über dem Schleusenrost 5 steht.

Da das Auslassventil 12 (und ebenso - falls vorhanden - die zweite Klappe 19) in Ruhelage geschlossen ist, wirkt die Einrichtung übrigens auch als Geruchsverschluss, und da die Klappe 13 dabei an der Unterseite ihres Sitzes 14 anliegt, wirkt die Einrichtung auch als Rückschlagventil, wozu die Sitzöffnung 16 (falls vorhanden) gleich oder besser kleiner als die des Auslassventils 12 zu bemessen ist. Indem sie grösser bemessen wird, kann die Wirkung als Rückschlagventil gewünschtenfalls verhindert werden (wobei das Rückschlagklappe 31 wegzulassen ist. Bei diesen Wirkungen der Einrichtung kommt es auf die Dichte der Flüssigkeit nicht an.

Da die zweite Klappe 19 nicht als Ventilklappe wirkt, kann die Einrichtung auch ohne den Sitz 16 ausgeführt werden, wenn auf eine andere Weise sichergestellt wird, dass der Bodendruck einer über den Ueberlauf 10 gelaufenen Flüssigkeit nur auf die obere Seite der Klappe 19 wirkt, und deren Schwenkbarkeit hinreichend erhalten bleibt. Dazu kann z.B. ein (nicht dargestellter) Ballon oder Beutel aus flexiblem Material auf der Klappe 19 liegen und dicht an die den Ueberlauf 10 bildende Oeffnung angeschlossen sein, so dass über den Ueberlauf gelaufene Flüssigkeit die Klappe 19 belastet. Auch könnte der Rand der Klappe 19 durch einen (nicht dargestellten) Faltenbalg mit den Seitenwänden der zweiten Kammer 7 unterhalb des Ueberlaufs 10 dicht verbunden sein. Da der Ballon, Beutel oder Faltenbalg sich an den Seitenwänden der zweiten Kammer 7 abstützt, wenn Flüssigkeit in ihn fliesst, kann er aus sehr nachgiebigem, leichten Material bestehen, so dass er (in leerem Zustand) die Klappe 19 weder nennenswert belastet noch hindert. Der Ballon oder Beutel kann nach einem Oelunfall ausgedrückt oder einfach ersetzt werden. Bei diesen beiden Ausführungen sind die Teile 17, 22, 23, 26 und 31 überflüssig.

Da der in der zweiten Kammer 7 auf die zweite Klappe 19 wirkende Flüssigkeitsdruck nur von der Höhe der über deren Kammerboden 17 stehenden Flüssigkeit abhängt, kann die zweite Kammer 7 oberhalb ihres zum Schwenken der Klappe 19 erforderlichen Raumes beliebig verjüngt sein. Es genügt auch, wenn sie nur die zum Schwenken der Klappe 19 erforderliche Höhe hat, und durch ein Rohr mit der den Ueberlauf 10 bildenden Oeffnung der Trennwand 8_{.} verbunden ist. Dabei genügt für die die Sperrwirkung fördernde bzw. sichernde Wirkung der zweiten Klappe 19 eine kleinere, über den Ueberlauf 10 gelaufene Flüssigkeitsmenge.

## Patentansprüche

1. Absperreinrichtung für Flüssigkeiten, insbesondere für Gullys, mit einer Kammer (4), die oben einen Einlass (5) und unten einen Auslass mit einem Absperrorgen (12) hat, dessen Verschlussstück (13) nachgiebig in Schliesslage gehalten ist, um dem Bodendruck einer Flüssigkeit, insbesondere Wasser, in der Kammer (4) nachzugeben, dadurch gekennzeichnet, dass das Verschlussstück (13), das beim Füllen der Kammer (4) mit dieser Flüssigkeit nachgibt, bevor deren Niveau den Einlass (5) oder einen an der Kammer (4) vorgesehenen Ueberlauf (10) erreicht, beim Füllen mit einer Flüssigkeit geringerer Dichte, insbesondere Oel oder Benzin, in Schliesslage bleibt, wenn deren Niveau den Einlass (5) bzw. Ueberlauf (10) erreicht oder überschreitet.

2. Einrichtung nach Anspruch 1 bei der das Absperrorgan ein Klappenventil (12) ist, dessen Sitz (14) am zweckmässig geneigten Boden (15) der Kammer (4) angeordnet ist und vorzugsweise nahe dessen (15) Umfangsrand verläuft.

3. Einrichtung nach Anspruch 1 oder 2, mit Ueberlauf (10), bei welcher der Ueberlauf (10) in einen Raum (7) führt, an dessen Bodenfläche (17) ein zusammen mit dem Verschlussstück (13) des Absperrorgans (12) bewegbares Organ (19) angeordnet ist, das bei Beaufschlagung durch den Bodendruck einer Flüssigkeit in diesem Raum (7) in Schliessrichtung auf das Verschlussstück (13) des Absperrorgans (12) wirkt.

4. Einrichtung nach Anspruch 3, bei welcher der Raum durch eine zweite Kammer (7) gebildet ist, deren Boden (17) mit einem Sitz (16) für eine das Organ bildende, zweite Klappe (19) versehen ist, und die beiden Klappen (13, 19) fest miteinander verbunden, um eine gemeinsame, zwischen ihren Sitzen (14, 16) verlaufende, wenigstens annähernd horizontale Klappenachse (20) schwenkbar und von dem auf die Klappen (13, 19) durch deren Schwerkraft oder durch eine Federkraft wirkenden Drehmoment nachgiebig in Schliesslage gehalten sind.

5. Einrichtung nach Anspruch 4, bei der die Bodenflächen (15, 17) der beiden Kammern (4, 7) in beiderseits der gemeinsamen Klappenachse (20) schräg abwärts verlaufenden Ebenen angeordnet sind, und jede Klappensitzöffnung (14, 16) sich bis nahezu an den Rand des Kammerbodens (15 bzw. 17) erstreckt.

6. Einrichtung nach Anspruch 4 oder 5, bei der die Sitzöffnung (14) des Absperrorgans (12) und die Sitzöffnung (16) am Boden (17) der zweiten Kammer (7) in miteinander verbundene Räume (24, 27) unter den Kammern (4, 7) führen, und die Fläche der unteren Seite der Klappe (13) des Absperrorgans (12) grösser als die Oeffnung des Sitzes (16) am Boden (17) der zweiten Kammer (7) ist, so dass die beiden Klappen (13, 19) einer in den Räumen (24, 27) steigenden Flüssigkeit nicht nachgeben.

7. Einrichtung nach Anspruch 4 oder 5, bei der die beiden Sitzöffnungen (14, 16) in miteinander verbundene Räume (24, 27 ) unter den Kammern (4, 7) führen, und die Fläche der unteren Seite der Klappe (13) so viel kleiner als die Oeffnung des Sitzes (16) am Boden (17) der zweiten Kammer (7) ist, dass die beiden Klappen (13, 19) einer in den Raum (24, 27) steigenden Flüssigkeit nachgeben.

8. Einrichtung nach einem der Ansprüche 1 bis 7, bei der die Kammer (4) bzw. die erst und die zweite Kammer (4, 7) zum Entleeren zugänglich sind.

9. Einrichtung nach einem der Ansprüche 1 bis 8, die als ein in das obere Ende eines Einlaufschachtes (1) einer Kanalisation einsetzbarer Einsatz (2) ausgebildet ist.

## Claims

1. Shut-off device for liquids, particularly for gul- leys, with a chamber (4) having at the top an inlet (5) and at the bottom an outlet with a shut-off means (12), the closure member (13) of which is yieldingly maintained in the closed position in order to yield before the ground pressure of a liquid, particularly water, in the chamber (4), characterised in that the closure member (13) which, when the chamber (4) is filled with this liquid, yields, before its level reaches the inlet (5) or an overflow (10) provided on the chamber (4), during filling with a liquid of lower density, particularly oil or petrol, remains in the closed position when the level thereof reaches or exceeds the inlet (5) or overflow (10).

2. A device according to claim 1 in which the shut-off means is a flap valve (12), the seat (14) of which is disposed on the expediently inclined bottom (15) of the chamber (4) extending preferably close to its peripheral edge (15).

3. A device according to claim 1 or 2, with an overflow (10), at which the overflow (10) extends into a space (7) on the bottom surface (17) of which there is a member (19) adapted for movement together with the closure member (13) of the shut-off member (12) and which acts on the closure member (13) of the shut-off member (12) when acted upon in the closure direction by the bottom pressure of a liquid in this space (7).

4. A device according to claim 3, in which the space is formed by a second chamber (7), the bottom (17) of which is provided with a seat (16) for a second valve (19) which forms the member, the two valves (13, 19) being rigidly connected to each other, being pivotable about an at least substantially horizontal valve axis (20) extending between their seats (14, 16) and being maintained in the position of closure resiliently by the torque acting on the valves (13, 19) by their force of gravity or by a spring force.

5. A device according to claim 4, in which the bottom surfaces (15, 17) of the two chambers (4, 7) are disposed in planes extending obliquely downwardly to both sides of the common valve axis (20), each valve seat aperture (14, 16) extending to a point close to the edge of the chamber bottom (15 or 17).

6. A device according to claim 4 or 5, in which the seat aperture (14) of the shut-off member (12) and the seat aperture (16) in the bottom (17) of the second chamber (7) lead into interconnected spaces (24, 27) under the chambers (4, 7) and in that the surface of the underside of the valve (13) of the shut-off member (12) is larger than the opening in the seat (16) in the bottom (17) of the second chamber (7) so that the two valves (13, 19) do not yield to a liquid rising in the spaces (24, 27).

7. A device according to claim 4 or 5, in which the two seat apertures (14, 16) lead into interconnected spaces (24, 27) under the chambers (4, 7) and in that the surface of the underside of the valve (13) is so much smaller than the opening in the seat (16) in the bottom (17) of the second chamber (7) that the two valves (13, 19) can yield to a liquid rising in the space (24, 27).

8. A device according to one of claims 1 to 7, in which the chamber (4) or the first and second chambers (4, 7) are accessible for emptying.

9. A device according to one of claims 1 to 8, which is constructed as an insert (2) adapted to be inserted into the top end of an inlet shaft (1) of a ducting system.

## Revendications

1. Dispositif de blocage pour liquides, notamment destiné à des bouches d'égouts et comportant une chambre (4) munie en partie haute d'une entrée (5) et, en partie basse, d'une sortie équipée d'un organe d'isolement (12) dont la pièce obturatrice (13) est maintenue en souplesse dans la position de fermeture, afin de céder à la pression de contact d'un liquide, notamment de l'eau, renfermé par la chambre (4), caractérisé par le fait que la pièce obturatrice (13) qui, lors de l'emplissage de la chambre (4) par ce liquide, cède avant que le niveau dudit liquide atteigne l'entrée (5) ou un trop-plein (10) prévu sur ladite chambre (4), demeure en position fermée, lors d'un emplissage par un liquide d'une densité moindre, notamment de l'huile ou de l'essence, lorsque le niveau de ce liquide atteint ou dépasse respectivement l'entrée (5) ou le trop-plein (10).

2. Dispositif selon la revendication 1, dans lequel l'organe d'isolement est une valve (12) à volet obturateur dont le siège (14) se trouve sur le fond (15) de la chambre (4), commodément incliné, et s'étend de préférence à proximité du bord périphérique de ce dernier (15).

3. Dispositif selon la revendication 1 ou 2, muni d'un trop-plein (10) et dans lequel ce trop-plein (10) débouche dans un espace (7) sur la surface de fond (17) duquel est disposé un organe (19) qui est mobile conjointement à la pièce obturatrice (13) de l'organe d'isolement (12) et qui agit sur la pièce obturatrice (13) de cet organe d'isolement (12), dans le sens de la fermeture, lors d'une sollicitation par la pression de contact d'un liquide renfermé par ledit espace (7).

4. Dispositif selon la revendication 3, dans lequel l'espace est formé par une seconde chambre (7) dont le fond (17) est pourvu d' un siège (16) pour un second volet (19) formant l'organe, et les deux volets (13, 19) sont reliés fermement l'un à l'autre peuvent pivoter autour d'un axe commun (20) au moins approximativement horizontal et s'étendant entre leurs sièges (14, 16), et sont maintenus en souplesse, dans la position de fermeture, par le couple de rotation agissant sur lesdits volets (13, 19) par suite de leur pesanteur ou par l'intermédiaire d'une force élastique.

5. Dispositif selon la revendication 4, dans lequel les surfaces de fond (15, 17) des deux chambres (4, 7) sont situées dans des plans s'étendant à l'oblique vers le bas, de part et d'autre de l'axe commun (20) des volets, et chaque orifice d'un siège (14, 16) de volet s'étend quasiment jusqu'au bord du fond (15, respectivement 17) de la chambre.

6. Dispositif selon la revendication 4 ou 5, dans lequel l'orifice du siège (14) de l'organe d'isolement (12) et l'orifice du siège (16) ménagé au fond (17) de la seconde chambre (7) débouchent dans des compartiments (24, 27), reliés l'un à l'autre, au-dessous desdites chambres (4, 7), et la superficie de la face inférieure du volet (13) de l'organe d'isolement (12) est plus grande que l'orifice du siège (16) ménagé au fond (17) de la seconde chambre (7), de telle sorte que les deux volets (13, 19) ne cèdent par à un liquide montant dans les compartiments (24, 27).

7. Dispositif selon la revendication 4 ou 5, dans lequel les deux orifices des sièges (14, 16) débouchent dans des compartiments (24, 27), reliés l'un à l'autre au-dessous des chambres (4, 7), et la superficie de la face inférieure du volet (13) de l'organe d'isolement (12) est nettement plus petite que l'orifice du siège (16) ménagé au fond (17) de la seconde chambre (7), de telle sorte que les deux volets (13, 19) cèdent à un liquide montant dans le compartiment (24, 27).

8. Dispositif selon l'une des revendications 1 à 7, dans lequel la chambre (4), respectivement les première et seconde chambres (4, 7), sont accessibles en vue d'un vidage.

9. Dispositif selon l'une des revendications 1 à 8, réalisé sous la forme d'un caisson incorporé (2) pouvant être introduit dans l'extrémité supérieure du puits d'admission (1) d'une canalisation.
